# EUROPÄISCHE PATENTANMELDUNG

(11) **EP 4 624 810 A1**
(43) Veröffentlichungstag der Anmeldung: **01.10.2025**
(21) Anmeldenummer: 25153310.5
(22) Anmeldetag: 22.01.2025
(51) Int. Cl.: F24D 3/14

(54) **VORRICHTUNG ZUM VERBINDEN VON HALTESCHIENEN**

(30) Priorität: 27.03.2024 AT 502702024
(71) Anmelder: KE KELIT GmbH, 4020 Linz (AT)
(72) Erfinder: Ratschmann, Elmar, 4202 Hellmonsödt (AT); Pöchhacker, Martin, 3251 Purgstall (AT)
(74) Vertreter: Hübscher & Partner Patentanwälte GmbH

(57) **Zusammenfassung**

Es wird eine Vorrichtung zum Verbinden von Halteschienen (1, 1', 1 ") für Wärmetauscherrohre (2) beschrieben, umfassend einen, in eine Rohraufnahme (4) einer ersten Halteschiene (1) drehfest einsetzbaren, eine Verbindungsabschnittlängsachse (5) aufweisenden, ersten Verbindungsabschnitt (6), dem eine um die Verbindungsabschnittlängsachse (5) wirkende Verdrehsicherung zugeordnet ist und umfassend einen zweiten Verbindungsabschnitt (6'), der derart ausgebildet ist, dass er mit einer zweiten Halteschiene (1') verbindbar ist, deren Halteschienenlängsachse (7') parallel zur Verbindungsabschnittlängsachse (5) des ersten Verbindungsabschnitts (6) verläuft. Damit kann ein Ausknicken der Wärmetauscherohre (2) im Scheitelbereich von Rohrbiegungen vermieden werden.

## Beschreibung

Die Erfindung bezieht sich auf eine Vorrichtung zum Verbinden von Halteschienen für Wärmetauscherrohre mittels Kupplungselementen. Bekannte Halteschienen sind damit bei Bedarf zu größeren Längen in Richtung der Halteschienenlängsachse verlängerbar, wozu die Halteschienen beiderends mit gegengleichen Kupplungselementen ausgestattet sind.

Halteschienen für mäanderförmig oder schneckenförmig verlegte Wärmetauscherrohre, auch Flächenheizungsrohre genannt, die zwei parallel in Schienenlängsrichtung mit Abstand zueinander verlaufende Längsprofile umfassen, die gemeinsam mehrere sich jeweils quer zur Schienenlängsrichtung erstreckende, nach oben hin offene Rohraufnahmen ausbilden und wobei jede Rohraufnahme in Schienenlängsrichtung von nach innen in die Rohraufnahmen vorragenden Rastnasen begrenzt ist, offenbart beispielsweise die EP 4047276 A1.

Zur Klimatisierung von Räumen ist es bekannt, Wärmetauscherrohre zum Heizen oder Kühlen an Decken eines Raumes zu installieren. Hierzu werden die Flächenheizungsrohre in Halteschienen eingesetzt, die Halteschienen samt Flächenheizungsrohren auf einer Schalungsfläche angeordnet und anschließend mit einer Vergussmasse vergossen oder unter der Decke aufgehängt. Zum Verlängern der Haltschienen sind diese nach der Lehre der EP4047276A1 an ihren freien Enden mit Kupplungselementen ausgestattet, nämlich an einem freien Ende mit einem Rastverbinder zum form- und kraftschlüssigen Hintergreifen einer Rastaufnahme einer benachbarten Halteschiene, und am anderen freien Ende mit einem entsprechenden gegengleichen Rastverbinder.

Um bei derartigen Halteschienen eine gleichmäßige Verteilung der flüssigen Betonvergussmasse beim Eingießen sicherzustellen und Lufteinschlüsse zu vermeiden wurde vorgeschlagen, die Längsprofile jeweils an ihrer den Rohraufnahmen gegenüberliegenden Seite mit in Schienenlängsrichtung stetig wellenförmig verlaufenden Profilabschnitten mit mehreren Wellenbuckeln auszustatten, die jeweils Abstandshalter zur Vorgabe eines Abstandes zwischen den Rohraufnahmen und einer Raumfläche bzw. einer Schalung ausbilden.

Ein Verbinden der Halteschienen mit quer zueinander ausgerichteter Längsachse ist nicht vorgesehen. Problematisch ist bei bekannten Anordnungen insbesondere, dass die Rohre, insbesondere bei kleinen Biegeradien, unter Wärmeeinstrahlung gegebenenfalls an ihren Scheitelpunkt knicken bzw. sich ausbiegen können, was die Funktion des Wärmetauschers stört.

Der Erfindung liegt somit die Aufgabe zugrunde, eine Vorrichtung zum Verbinden von Halteschienen für Wärmetauscherrohre zu schaffen, mit der ein Abknicken der Wärmetauscherrohre an ihren Scheitelpunkten vermieden werden kann.

Die Erfindung löst die gestellte Aufgabe durch eine Vorrichtung zum Verbinden von Halteschienen für Wärmetauscherrohre, umfassend einen, in eine Rohraufnahme einer ersten Halteschiene drehfest einsetzbaren, eine Verbindungsabschnittlängsachse aufweisenden, ersten Verbindungsabschnitt, dem eine um die Verbindungsabschnittlängsachse wirkende Verdrehsicherung zugeordnet ist und umfassend einen zweiten Verbindungsabschnitt, der derart ausgebildet ist, dass er mit einer zweiten Halteschiene verbindbar ist, deren Halteschienenlängsachse parallel zur Verbindungsabschnittlängsachse des ersten Verbindungsabschnitts verläuft. Die erfindungsgemäße Vorrichtung umfasst insbesondere ein Adapter, mit dem wenigstens zwei Halteschienen quer zueinander verbunden werden können, und zwar derart, dass sie eine Ebene aufspannen, in der die Wärmetauscherrohre angeordnet sind bzw. verlegt werden können. Damit kann eine Vorrichtung zum Verbinden von Halteschienen für Wärmetauscherrohre geschaffen werden, mit der ein Abknicken der Wärmetauscherrohre an ihren Scheitelpunkten vermieden werden kann, indem die Wärmetauscherrohre exakt an den besonders knickgefährdeten Scheitelpunkten in Rohraufnahmen festgelegt sind, deren zugeordnete zweite Halteschiene an der ersten Halteschiene verankert ist. Durch die drehfeste Anordnung des ersten Verbindungsabschnitts des Adapters in der zugeordneten Rohraufnahme ist sichergestellt, dass sich das Adapter in der Rohraufnahme nicht frei drehen kann, womit das Wärmetauscherrohr auch gegen ein Ausdrehen der Scheitelpunkte bzw. der Wärmetauscherrohrbiegungen um eine zur Verbindungsabschnittlängsachse des ersten Verbindungsabschnitts parallele Drehachse, aus der von den Halteschienen aufgespannten Ebene, gesichert ist.

Dazu ist es von Vorteil, wenn der erste Verbindungsabschnitt wenigstens einen, an eine Rohraufnahmegeometrie der ersten Halteschiene angepassten, Rastkörper aufweist, der Rastkörper also spielfrei, gleich einem Rohr, in die Rohraufnahme eingesetzt ist. Die Nennweite des Rastkörpers entspricht somit wenigstens teilumfänglich jener eines Rohres, für welches die Rohraufnahme ausgelegt ist.

Für den Fall, dass der erste Verbindungsabschnitt wenigstens zwei, in Richtung der Verbindungsabschnittlängsachse hintereinander angeordnete Rastkörper aufweist, ist sichergestellt, dass der Abstand der quer zueinander angeordneten Halteschienen, insbesondere abgestuft, einstellbar ist.

Zur Ausbildung einer einfachen Drechsicherung, die zugleich eine axiale Sicherung in der Rohraufnahme für den ersten Verbindungsabschnitt sein kann, ist es von Vorteil, wenn der Rastkörper in Richtung der Verbindungsabschnittlängsachse je zwischen zwei Querstegen angeordnet ist, die quer zur Verbindungsabschnittlängsachse über den Rastkörper hinausragen.

Gleichermaßen kann der zweite Verbindungsabschnitt in eine Rohraufnahme der zweiten Halteschiene drehfest einsetzbar sein, wobei dem zweiten Verbindungsabschnitt ebenfalls eine ihm zugeordnete, um seine Verbindungsabschnittlängsachse wirkende, Verdrehsicherung zugeordnet sein kann. Der zweite Verbindungsabschnitt kann ebenso wie der erste Verbindungsabschnitt einen vorbeschriebenen Rastkörper aufweisen.

Gegebenenfalls kann der zweite Verbindungsabschnitt eine T-Nut zur Aufnahme eines T-Stücks einer zweiten Halteschiene oder ein T-Stück zur Aufnahme einer T-Nut einer zweiten Halteschiene umfassen. Das T-Stück bzw. die T-Nut weisen dabei insbesondere vom ersten Verbindungsabschnitt weg. Damit können bestehende Kupplungselemente an den Halteschienen zur Querverbindung zweier Halteschienen eingesetzt werden.

Ist ein dritter Verbindungsabschnitt vorgesehen, der derart ausgebildet ist, dass er mit einer dritten Halteschiene verbindbar ist, deren Halteschienenlängsachse parallel zur Verbindungsabschnittlängsachse des ersten Verbindungsabschnitts verläuft, wobei der dritte Verbindungsabschnitt analog dem ersten und/oder zweiten Verbindungsabschnitt ausgestaltet ist, dann können die drei Halteschienen kreuzweise verbunden werden, um beispielsweise schneckenförmig zu verlegende Wärmetauscher aufbauen zu können.

Darüber hinaus betrifft die Erfindung auch einen Flächenwärmetauscher umfassend Halteschienen für Wärmetauscherrohre, die zwei parallel in Richtung der Halteschienenlängsachse mit Abstand zueinander verlaufende Längsprofile umfassen, die gemeinsam mehrere sich jeweils quer zur Halteschienenlängsachse erstreckende, nach oben hin offene Rohraufnahmen ausbilden, die in Richtung der Halteschienenlängsachse von nach innen in die Rohraufnahmen vorragenden Rastnasen begrenzt sind und wenigstens ein Flächenheizungsrohr (), wobei wenigstens zwei mit ihren Halteschienenlängsachsen quer zueinander angeordnete Halteschienen mittels einer vorbeschriebenen Vorrichtung, insbesondere in einer Ebene, verbunden sind.

Zur gegenseitigen Sicherung der quer zueinander verlaufenden Halteschienen können in eine zugeordnete Rohraufnahme eingesetzte Rastkörper in Richtung der Verbindungsabschnittlängsachse zwischen zwei Querstegen angeordnet sein, die quer zur Verbindungsabschnittlängsachse über den Rastkörper hinausragen und die in eine zwischen Rastnasen und benachbartem Längsprofil angeordnete, halteschienenlängsachsenparallele Längsnut, unter Ausbildung der Verdrehsicherung und gegebenenfalls einer Verschiebesicherung in Richtung der Verbindungsabschnittlängsachse, eingreifen.

In der Zeichnung ist der Erfindungsgegenstand beispielsweise dargestellt. Es zeigen
- Fig. 1: eine Vorrichtung zum Verbinden von Halteschienen für Wärmetauscherrohre in Draufsicht,
- Fig. 2: einen Abschnitt der vergrößerten Vorrichtung aus Fig. 1 im Schnitt nach der Linie II-II,
- Fig. 3: die Vorrichtung aus Fig. 1 und 2 in Schrägansicht,
- Fig. 4: eine alternative Vorrichtung zum Verbinden von drei Halteschienen in Schrägansicht,
- Fig. 5: die Vorrichtung aus Fig. 4 zum Verbinden dreier Halteschienen in Draufsicht,
- Fig. 6: eine weitere alternative Vorrichtung zum Verbinden von drei Halteschienen in Schrägansicht,
- Fig. 7: die Vorrichtung aus Fig. 6 zum Verbinden dreier Halteschienen in Draufsicht,
- Fig. 8: eine weitere alternative Vorrichtung zum Verbinden von drei Halteschienen in Schrägansicht,
- Fig. 9: die Vorrichtung aus Fig. 8 zum Verbinden dreier Halteschienen in Draufsicht und
- Fig. 10: eine weitere alternative Vorrichtung zum Verbinden von drei Halteschienen in Schrägansicht.

Die Vorrichtung zum Verbinden von Halteschienen 1, 1', 1" für Wärmetauscherrohre 2, insbesondere ein Adapter 3, umfasst einen, in eine Rohraufnahme 4 einer ersten Halteschiene 1 drehfest einsetzbaren, eine Verbindungsabschnittlängsachse 5 aufweisenden, ersten Verbindungsabschnitt 6, dem eine um die Verbindungsabschnittlängsachse 5 wirkende Verdrehsicherung zugeordnet ist und umfassend einen zweiten Verbindungsabschnitt 6', der derart ausgebildet ist, dass er mit einer zweiten Halteschiene 1 'verbindbar ist, deren Halteschienenlängsachse 7' parallel zur Verbindungsabschnittlängsachse 5 des ersten Verbindungsabschnitts 6 verläuft.

Der erste Verbindungsabschnitt 6 und gegebenenfalls auch der zweite Verbindungsabschnitt 6' weisen wenigstens einen, an eine Rohraufnahmegeometrie der zugeordneten Halteschiene 7, 7'angepassten Rastkörper 9 auf. Im Ausführungsbeispiel weist der Rastkörper 9 einen wenigstens halbkreisförmigen Ringquerschnitt auf, der vom Rohraufnahmengrund wenigstens bis zur Oberkante von Rastnasen 8 der Rohraufnahmen 4 reicht.

Zwecks Einstellbarkeit des gegenseitigen Abstandes der Halteschienen 1, 1 'kann der erste Verbindungsabschnitt 6 wenigstens zwei, in Richtung der Verbindungsabschnittlängsachse 5 hintereinander angeordnete Rastkörper 9 aufweisen.

Der Rastkörper 9 kann in Richtung der Verbindungsabschnittlängsachse 5 je zwischen zwei Querstegen 10 angeordnet sein, die quer zur Verbindungsabschnittlängsachse über den Rastkörper 9, insbesondere über den Ringquerschnitt zur Ausbildung einer Verdrehsicherung hinausragen und insbesondere auf den Rastnasen 8 und/oder auf den Halteschienen 1, 1 ' aufliegen. Die Verdrehsicherung kann auch zwischen Rastnasen 8 und Rastkörper 9 gebildet sein.

Der zweite Verbindungsabschnitt 6' kann ebenfalls in eine Rohraufnahme 4 der zweiten Halteschiene 1 'drehfest einsetzbar sein, wobei dem zweite Verbindungsabschnitt 6' vorzugsweise ebenfalls eine, um seine Verbindungsabschnittlängsachse 5' wirkende, Verdrehsicherung zugeordnet ist.

Der zweite Verbindungsabschnitt 6' kann einen Rastkörper 9' analoger Geometrie wie der erste Rastkörper 9 aufweisen.

Ebenso kann der zweite Verbindungsabschnitt 6' eine T-Nut 11 zur Aufnahme eines T-Stücks 12 einer zweiten Halteschiene oder ein T-Stück 12 zur Aufnahme einer T-Nut 11 einer zweiten Halteschiene umfassen, welches T-Stück 12 bzw. welche T-Nut 11 vom ersten Verbindungsabschnitt wegweist.

Gegebenenfalls kann auch ein dritter Verbindungsabschnitt 6" vorgesehen sein, der derart ausgebildet ist, dass er mit einer dritten Halteschiene 1" verbindbar ist, deren Halteschienenlängsachse 7" parallel zur Verbindungsabschnittlängsachse 5 des ersten Verbindungsabschnitts 6 verläuft, wobei der dritte Verbindungsabschnitt 6" analog dem ersten und/oder zweiten Verbindungsabschnitt 6', 6" ausgestaltet ist.

Ein mit dieser Vorrichtung aufgebauter Flächenwärmetauscher umfasst Halteschienen 1, 1', 1" für Wärmetauscherrohre 2, die zwei parallel in Richtung der Halteschienenlängsachse 7, 7', 7" mit Abstand zueinander verlaufende Längsprofile 13 umfassen, die gemeinsam mehrere sich jeweils quer zur Halteschienenlängsachse 7, 7', 7" erstreckende, nach oben hin offene Rohraufnahmen 4 ausbilden, die in Richtung der Halteschienenlängsachse 7, 7', 7" von nach innen in die Rohraufnahmen 4 vorragenden Rastnasen 8 begrenzt sind und wenigstens ein Wärmetauscherrohr 2. Wenigstens eine mit der Halteschienenlängsachse 7', 7" quer zur Halteschienenlängsachse 7 angeordnete Halteschiene 1', 1" ist mittels eines erfindungsgemäßen Adapters 3 mit der Halteschiene 1verbunden. Insbesondere fallen die Halteschienenlängsachsen 7', 7" zusammen und sind beide quer zur Halteschienenlängsachse 7 verbunden, um einen kreuzförmigen Zusammenschluss dreier Halteschienen zu schaffen.

Dazu kann der in eine zugeordnete Rohraufnahme 4 eingesetzte Rastkörper 9 in Richtung der Verbindungsabschnittlängsachse 5 zwischen zwei Querstegen 10 angeordnet sein, die quer zur Verbindungsabschnittlängsachse 5 über den Rastkörper 9 hinausragen und die in eine zwischen Rastnasen 8 und benachbartem Längsprofil 13 angeordnete, halteschienenlängsachsenparallele Längsnut 14, unter Ausbildung der Verdrehsicherung und gegebenenfalls einer Verschiebesicherung in Richtung der Verbindungsabschnittlängsachse, eingreifen.

Die Verbindungsabschnittlängsachse 5 kann mit der Halteschienenlängsachse 7', 7" zusammenfallen oder in Richtung der Halteschienenlängsachse 7 versetzt sein. Zudem kann das Adapter 3 Führungshülsen 15 zum Festlegen des Adapters 3 auf Schalungen aufweisen.

## Patentansprüche

1. Vorrichtung zum Verbinden von Halteschienen (1, 1', 1 ") für Wärmetauscherrohre (2), umfassend einen, in eine Rohraufnahme (4) einer ersten Halteschiene (1) drehfest einsetzbaren, eine Verbindungsabschnittlängsachse (5) aufweisenden, ersten Verbindungsabschnitt (6), dem eine um die Verbindungsabschnittlängsachse (5) wirkende Verdrehsicherung zugeordnet ist und umfassend einen zweiten Verbindungsabschnitt (6'), der derart ausgebildet ist, dass er mit einer zweiten Halteschiene (1') verbindbar ist, deren Halteschienenlängsachse (7') parallel zur Verbindungsabschnittlängsachse (5) des ersten Verbindungsabschnitts (6) verläuft.

2. Vorrichtung nach Anspruch 1, **dadurch gekennzeichnet, dass** der erste Verbindungsabschnitt (6) wenigstens einen, an eine Rohraufnahmegeometrie der ersten Halteschiene (1) angepassten, Rastkörper (9) aufweist.

3. Vorrichtung nach Anspruch 2, **dadurch gekennzeichnet, dass** der erste Verbindungsabschnitt (6) wenigstens wenigstens zwei, in Richtung der Verbindungsabschnittlängsachse (5) hintereinander angeordnete Rastkörper (9) aufweist.

4. Vorrichtung nach Anspruch 2 oder 3, **dadurch gekennzeichnet, dass** der Rastkörper (9) in Richtung der Verbindungsabschnittlängsachse (5) je zwischen zwei Querstegen (10) angeordnet ist, die quer zur Verbindungsabschnittlängsachse (5) über den Rastkörper hinausragen.

5. Vorrichtung nach einem der Ansprüche 1 bis 4, **dadurch gekennzeichnet, dass** der zweite Verbindungsabschnitt (6') in eine Rohraufnahme (4) der zweiten Halteschiene (1') drehfest einsetzbar ist, wobei der zweite Verbindungsabschnitt (6') eine ihm zugeordnete, um seine Verbindungsabschnittlängsachse (5') wirkende, Verdrehsicherung zugeordnet ist.

6. Vorrichtung nach Anspruch 5, **dadurch gekennzeichnet, dass** der zweite Verbindungsabschnitt (6') einen zu dem Rastkörper (9) gemäß einem der Ansprüche 2 bis 4 analogen Rastkörper aufweist.

7. Vorrichtung nach Anspruch 5, **dadurch gekennzeichnet, dass** der zweite Verbindungsabschnitt (6') eine T-Nut (11) zur Aufnahme eines T-Stücks (12) einer zweiten Halteschiene (1') oder ein T-Stück (12) zur Aufnahme einer T-Nut (11) einer zweiten Halteschiene (1') umfasst.

8. Vorrichtung nach einem der Ansprüche 1 bis 7, **gekennzeichnet durch** einen dritten Verbindungsabschnitt (6"), der derart ausgebildet ist, dass er mit einer dritten Halteschiene (1") verbindbar ist, deren Halteschienenlängsachse (7") parallel zur Verbindungsabschnittlängsachse (5) des ersten Verbindungsabschnitts (6) verläuft, wobei der dritte Verbindungsabschnitt (6") analog dem ersten und/oder zweiten Verbindungsabschnitt (6, 6') ausgestaltet sein kann.

9. Flächenwärmetauscher umfassend Halteschienen (1, 1', 1") für Wärmetauscherrohre (2), die zwei parallel in Richtung der Halteschienenlängsachse (7, 7', 7") mit Abstand zueinander verlaufende Längsprofile (13) umfassen, die gemeinsam mehrere sich jeweils quer zur Halteschienenlängsachse (7, 7', 7") erstreckende, nach oben hin offene Rohraufnahmen (4) ausbilden, die in Richtung der Halteschienenlängsachse (7, 7', 7") von nach innen in die Rohraufnahmen (4) vorragenden Rastnasen (8) begrenzt sind und wenigstens ein Wärmetauscherrohr (2), **dadurch gekennzeichnet, dass** wenigstens eine mit der Halteschienenlängsachse (7', 7") quer zur Halteschienenlängsachse (7) angeordnete Halteschiene (1', 1") mittels einer Vorrichtung nach einem der Ansprüche 1 bis 8 mit der Halteschiene (1) verbunden ist.

10. Flächenwärmetauscher nach Anspruch 9, **dadurch gekennzeichnet, dass** der in eine zugeordnete Rohraufnahme (4) eingesetzte Rastkörper (9) in Richtung der Verbindungsabschnittlängsachse (5) zwischen zwei Querstegen (10) angeordnet ist, die quer zur Verbindungsabschnittlängsachse (5) über den Rastkörper (9) hinausragen und die in eine zwischen Rastnasen (8) und benachbartem Längsprofil (13) angeordnete, halteschienenlängsachsenparallele Längsnut (14), unter Ausbildung der Verdrehsicherung und gegebenenfalls einer Verschiebesicherung in Richtung der Verbindungsabschnittlängsachse (5), eingreifen.
